# EUROPÄISCHE PATENTSCHRIFT

(11) **EP 3 271 541 B1**
(45) Veröffentlichungstag und Bekanntmachung des Hinweises auf die Patenterteilung: **18.12.2019**
(21) Anmeldenummer: 16708083.7
(22) Anmeldetag: 04.03.2016
(51) Int. Cl.: E21B 7/04, E21B 17/00, E21B 21/00, E21B 17/10

(54) **BOHRSTRANGELEMENT**
DRILL STRING ELEMENT
ÉLÉMENT DE TRAIN DE TIGES DE FORAGE

(30) Priorität: 15.03.2015 DE 102015003157
(43) Veröffentlichungstag der Anmeldung: 24.01.2018
(73) Patentinhaber: Herrenknecht AG, 77963 Schwanau (DE)
(72) Erfinder: GERHARDT, Tobias, 79331 Teningen (DE); LUBBERGER, Michael, 77963 Schwanau (DE); ENGEL, Tobias, 79194 Gundelfingen (DE)
(74) Vertreter: Klickow & Wetzel PartGmbB
(86) Internationale Anmeldenummer: PCT/EP2016/000378
(87) Internationale Veröffentlichungsnummer: WO 2016/146241

(56) Entgegenhaltungen:
- EP-A1- 0 171 335
- WO-A1-96/04458
- US-A- 2 634 101
- US-A1- 2004 011 561

## Beschreibung

Die Erfindung betrifft ein Bohrstrangelement zum Einbau in einen Bohrstrang für das Erstellen eines Bohrlochs entlang einer Bohrtrasse, insbesondere zum Verlegen einer Rohrleitung, mit einem rohrförmigen Grundkörper mit beidseitigen Verbindungselementen zum Verbinden des Bohrstrangelements mit dem Bohrstrang, wobei das Bohrstrangelement einen Innenraum aufweist, durch den ein Spülungsmedium für das Spülen des Bohrlochs und dem Abtransport von durch einen mit dem Bohrstrang verbundenen Bohrkopf gelösten Bohrklein hindurch transportierbar ist, mit wenigstens einer mit dem Innenraum verbundenen Öffnung in einer Wandung des Grundkörpers, durch die wenigstens ein Teil des durch den Innenraum fließenden Spülungsmediums in einen Ringraum zwischen Bohrlochwand und Grundkörper gelangt, wobei an der Außenwand über der Öffnung wenigstens ein Körper angeordnet ist, in dem zumindest teilweise ein Strömungskanal angeordnet ist, wobei der Strömungskanal wenigstens einen Strömungsweg aufweist und strömungstechnisch mit der Öffnung über eine Eintrittsöffnung verbunden ist, wobei der Strömungskanal auf seiner von der Öffnung abgewandten Seite wenigstens eine Austrittsöffnung, und wobei der lichte Querschnitt der Öffnung und/oder Eintrittsöffnung kleiner oder größer ist als der lichte Querschnitt der Austrittsöffnung, wobei die Austrittsöffnung im Wesentlichen axial zur Mittelachse des Bohrstrangelements angeordnet ist.

Aus der EP 0 360 321 ist ein Bohr- und Verlege-Verfahren (Horizontal Directional Drilling) bekannt, bei dem zum grabenlosen Verlegen einer Rohrleitung unter einem Hindernis entlang einer vorgegebenen Bohrlinie eine Pilotbohrung mit einem Bohrkopf und einem Bohrstrang von einem Startpunkt zu einem Zielpunkt erstellt wird. Durch Drehen des Bohrstrangs wird der Bohrkopf angetrieben. Anschließend wird an dem Pilotbohrstrang an der Zielseite ein Räumer angebracht, der mit der zu verlegenden Pipeline verbunden ist. Durch Drehen des Bohrstrangs wird der Räumer angetrieben. Ein Vorschub des Räumers unter gleichzeitigem Einziehen der Pipeline erfolgt durch Herausziehen des Pilotbohrstranges.

Bei der Pilotbohrung mit dem HDD-Verfahren wird der Pilotbohrkopf mittels Bohrstangen gesteuert dem geplanten Trassenverlauf folgend entlang geschoben. Eine Bohrsuspension wird mittels einer durch das Bohrgestänge führenden Öffnung zum Pilotbohrkopf gepumpt. Dort vermischt sich das vom Pilotbohrkopf abgebaute Bohrklein mit der Bohrsuspension. Diese Suspension fließt dann mit dem Bohrklein durch das gebohrte Bohrloch zurück zum Startpunkt bzw. Eintrittspunkt der Bohrung. Da der Durchmesser des Bohrkopfes nicht wesentlich größer ist als der Außendurchmesser der Bohrstangen, liegt zwischen Bohrloch und Bohrstange ein Ringraum vor. In diesem Ringraum bildet sich eine Strömung aus, mit der das Bohrklein aus dem Bohrloch befördert wird.

Bedingt durch die Form des Strömungskanals im Ringraum gibt es Zonen, in welchen die Strömungsgeschwindigkeit nahezu gegen Null geht, in diesen Zonen lagert sich mitgeführtes Bohrklein ab, ein sogenanntes Bohrkleinbett bildet sich aus. Die Folge dieser Ablagerungen ist ein erhöhtes Drehmoment des sich drehenden Bohrstranges durch Reibung gegenüber dem Bohrkleinbett auf der Sohle des Bohrlochs. Zudem verkleinert sich der freie Strömungsquerschnitt, die Strömungsgeschwindigkeit steigt an und erzeugt dadurch höhere Druckverluste während des Rückflusses zur Startseite der Bohrung. Diese Druckverluste müssen durch die Spülungspumpe kompensiert werden, was zu einem erhöhten Druckniveau beim Austritt der Bohrsuspension beim Pilotbohrkopf führt. Der höhere Spülungsdruck am Austritt der Spülung beim Bohrkopf kann wiederum in Abhängigkeit des anstehenden Gebirges bzw. dessen Beschaffenheit zu einem Aufbrechen des Gebirges führen. Dieses hat zur Folge, dass undefinierte Spülungswege meist senkrecht zur horizontalen Bohrachse direkt zur Oberfläche entstehen können, an denen dann unkontrolliert die Bohrspülung austritt.

Neben dem Umweltaspekt eines undefinierten Spülungsaustritts muss auch das Bohren unterbrochen werden, da ein kontrollierter Austrag des Bohrkleins nicht mehr möglich ist. Ein sogenannter Spülungsausbläser lässt sich nur aufwändig wieder reparieren, indem man Zusätze in die Bohrspülung hinzugibt oder die Ausbläserstelle zementiert.

In der Praxis werden meist vorab kritische Spülungsdrücke berechnet, indem man vorhandene geologische Daten mit einer Druckberechnung überlagert. Die maximalen Werte dürfen nicht überschritten werden. Durch Drucksensoren hinter dem Bohrkopf können die Drücke gemessen und überwacht werden.

EP 0171335 A1 offenbart ein Bohrstrangelement für das Erstellen von vertikalen Bohrungen im Erdöl/Erdgasbereich. Das Bohrstrangelement weist einen Strömungskanal mit einem Einlass und einer Düse im Auslass auf, wobei die Düse wechselbar ausgeführt ist. Es wird ein fixer Volumenstrom an Spülung, der durch den Strömungskanal fließt, an der Düse bereitgestellt, die durch die Düse eine Geschwindigkeitserhöhung erfährt. Es wird ein gewünschter aggressiver Spülungsstrahl vertikal nach oben abgegeben, mit dem Bewegung in schlecht/nicht durchströmten Zonen der Bohrung oberhalb des Auslasses bereitgestellt werden soll. Die Wechselbarkeit der Düse dient dem Austausch beim Erreichen eines Verschleißgrades der Düse zu Reparaturzwecken. Weiterhin fungiert der Körper als Stabilisator im Bohrloch, um den Bohrstrang in Bezug auf die Bohrlochwände mittig anzuordnen.

US 2634101 A offenbart ein Bohrstrangelement für das Erstellen von vertikalen Bohrungen im Erdöl/Erdgasbereich direkt hinter dem Bohrkopf. Das Bohrstrangelement weist ein Element mit einem Strömungskanal mit einem Einlass und einem Auslass auf, wobei das Element wechselbar ausgeführt ist. Es wird ein fixer Volumenstrom an Spülung, der durch den Strömungskanal fließt, am Auslass abgegeben. Es wird ein Spülungsstrahl hinter dem Bohrkopf vertikal nach oben abgegeben. Die Wechselbarkeit des Elements dient dem Austausch beim Erreichen eines Verschleißgrades des Elements zu Reparaturzwecken.

WO 9604458 A1 offenbart ein Bohrstrangelement für das Erstellen von vertikalen Bohrungen im Erdöl/Erdgasbereich direkt hinter dem Bohrkopf. Das Bohrstrangelement weist ein Element mit einem Strömungskanal mit einem Einlass und einem Auslass auf. Es wird Spülung, die durch den Strömungskanal fließt, am Auslass abgegeben, wenn ein bestimmter Spülungsdruck im Inneren des Bohrstrangs überschritten wird, indem dann ein Ventil geöffnet wird. Das abgeben erfolgt radial horizontal zur Bohrlochwand hin. Die lichten Querschnitte sind weiterhin ebenfalls gleich.

US 20040011561 A1 offenbart ebenfalls ein Bohrstrangelement für das Erstellen von vertikalen Bohrungen im Erdöl/Erdgasbereich. Das Bohrstrangelement dient dazu, in umgekehrter Anordnung bei einem Spülen über den Ringraum und einem Abführen des Bohrkleins über dem Bohrstrang Spülung aus dem Ringraum in des Bohrstrangs aufzunehmen.

US 5407020 A offenbart eine Vorrichtung und ein Verfahren zum Entfernen von Bohrklein bei vertikalen Bohrungen. Das Entfernen des Bohrkleins erfolgt dabei pneumatisch.

Aufgabe der Erfindung ist es, ein Bohrstrangelement und einen Bohrstrang mit demselben bereit zu stellen, mit dem es möglich wird, den Druck im Ringraum unterhalb der berechneten Grenzen zu halten bzw. die im Ringraum bzw. Bohrstrang herrschenden Drücke so klein wie möglich zu halten. Dabei soll auch abgesetztes Bohrklein wieder in die Strömung gebracht werden bzw. ein Absetzen des Bohrkleins verhindert werden.

Gelöst wird die erfindungsgemäße Aufgabe dadurch, dass es sich bei dem Bohrstrang um einen Bohrstrang für horizontal directional drilling (HDD) handelt, dass sich die Bohrtrasse von einem Startpunkt zu einen Zielpunkt sich im Wesentlichen horizontal erstreckt, dass der lichte Querschnitt der Öffnung oder der Eintrittsöffnung und der Austrittsöffnung einstellbar ist, dass das Einstellen erfolgt, indem in wenigstens zwei von der Öffnung, der Eintrittsöffnung, innerhalb des Strömungskanals und/oder in der Austrittsöffnung jeweils wenigstens eine Düse und/oder Blende angeordnet ist, wobei die wenigstens zwei Düsen und/oder Blenden wechselbar ausgeführt sind, und dass die Auswahl der Düse und/oder Blende so erfolgt, dass am Einbaupunkt des Bohrstrangelements im Bohrstrang im Bohrloch das Spülungsmedium mit jeweils vorgegebenem Volumenstrom und/oder Druck in den Ringraum abgebbar ist, wobei der Volumenstrom und/oder Druck im Ringraum in Abhängigkeit geologischer Beschaffenheiten des anstehenden Gebirges festgesetzt ist, und dass der wenigstens eine Körper sich auf dem Grundkörper erstreckt, so dass sich der Außenradius des Grundkörpers abschnittsweise vergrößert und ein Exzenter vorliegt, durch den der Bohrstrang beim Bohren zeitweise von der Bohrlochwandung anhebbar ist.

Das Vorsehen zweier unterschiedlicher lichter Querschnitte, bei dem der lichte Querschnitt der Öffnung und/oder Eintrittsöffnung kleiner ist als der lichte Querschnitt der Austrittsöffnung, ermöglicht es auf besonders einfache Weise, ein niedriges Druckniveau am Düsenaustritt bereitzustellen. Dieses sorgt für eine geringere Strömungsgeschwindigkeit des Spülungsmediums beim Austritt. Der Austritt des Spülungsmediums ist dadurch weniger aggressiv. Bei einem hohen Druckniveau im Innenraum des Bohrstrangs und damit am Düsenaustritt besteht die Gefahr, dass das Bohrloch durch das austretende Spülungsmedium ausgeweitet wird. Es hat sich so unerwartet gezeigt, dass es so auf besonders einfache Weise möglich ist, das austretenden Spülungsmediums schonend in den Ringraum einzubringen.

Das Vorsehen zweier unterschiedlicher lichter Querschnitte, bei dem der lichte Querschnitt der Öffnung und/oder Eintrittsöffnung größer ist als der lichte Querschnitt der Austrittsöffnung, ermöglicht es auf besonders einfache Weise, ein höheres Druckniveau am Düsenaustritt bereitzustellen. Dieses sorgt für eine größere Strömungsgeschwindigkeit des Spülungsmediums beim Austritt. Der Austritt des Spülungsmediums ist dadurch aggressiver. Dieses lässt insbesondere dann einsetzen, wenn bewusst punktuell Bohrklein aufgewirbelt werden soll, gleichzeitig das Gebirge in dem das Bohrloch erstellt wird bzw. das Gestein der Bohrlochwand so beschaffen ist, dass bei einem hohen Druckniveau im Innenraum des Bohrstrangs und damit am Düsenaustritt nicht die Gefahr besteht, dass das Bohrloch durch das austretenden Spülungsmedium ausgeweitet wird. Dadurch, dass der lichte Querschnitt der Öffnung, der Eintrittsöffnung und/oder der Austrittsöffnung einstellbar ist, sind die gewünschten Parameter des Spülungsmediums besonders einfach einregelbar/einstellbar. Dadurch, dass in der Öffnung, der Eintrittsöffnung, innerhalb des Strömungskanals und/oder in der Austrittsöffnung wenigstens eine Düse und/oder Blende angeordnet ist, wobei bevorzugt wenigstens eine Düse und/oder Blende wechselbar ausgeführt ist, lassen sich die gewünschten Abgabeparameter besonders einfach bereitstellen. Durch ein Wechseln der Düse/Düsen können die am Betriebspunkt des Bohrstrangelements gewünschten Parameter besonders einfach eingestellt werden. Dadurch werden unterschiedliche Druckniveaus innerhalb des Bohrgestänges in Abhängigkeit der Bohrlänge auf besonders einfache Weise ausgeglichen. Weiterhin wird dadurch, dass die Austrittsöffnung im Wesentlichen axial zur Mittelachse des Bohrstrangelements angeordnet ist, das Spülungsmedium entlang des Bohrstrangs abgegeben, was zu einer Bewegung des Bohrkleins führt, insbesondere falls es sich abgesetzt hat. Weiterhin wird ein Aufweiten des Bohrlochs durch direktes Einwirken des abgegebenen Spülungsmediums auf die Bohrlochwandung vermieden. Dadurch, dass der wenigstens eine Körper, bevorzugt der eine Körper, sich auf dem Grundkörper erstreckt, so dass sich der Außenradius des Grundkörpers Abschnittsweise vergrößert und ein Exzenter vorliegt, durch den der Bohrstrang beim Bohren zeitweise anhebbar ist. Das exzentrisch ausgeführte Bohrstrangelement führt bei jeder Umdrehung zu einem anheben des Bohrstrangs. Durch das Anheben wird der Strömungsquerschnitt im oberen Bereich des Bohrlochs reduziert was dazu führt, dass die Bohrspülung an der Bohrlochsohle entlang strömt. Dadurch wird abgelagertes Bohrklein wieder an die Bohrspülung übergeben.

Eine weitere Lehre der Erfindung sieht vor, dass die Austrittsöffnung in einer rückseitig angeordneten Seitenfläche des Körpers angeordnet ist. Die Austrittsöffnung ist dabei vorteilhaft so an der rückseitigen Seitenfläche angeordnet, dass die an der Austrittsöffnung austretende Bohrsuspension Bohrklein, das von einer Aufnahme- und Transportfläche am Körper aufgenommen wurde und diese am hinteren Ende verlässt, von der dort austretenden Bohrsuspension mitgenommen und damit dem allgemeinen Fluss der Bohrsuspension im Ringraum wieder zugeführt und entsprechend in Fließrichtung aus dem Bohrloch hinaus transportiert wird.

Eine weitere Lehre der Erfindung sieht vor, dass an dem Körper eine Seitenfläche vorgesehen ist, die als Aufnahme- und Transportfläche für auf einer Sohle des Bohrlochs abgesetztem Bohrklein ausgeführt ist, wobei Seitenfläche bevorzugt helixförmig in Bezug auf die Bohrlochachse ausgeführt ist. Hierdurch wird das abgesetzte Bohrklein aufgenommen und wieder an die Bohrspülung übergeben.

Eine weitere Lehre der Erfindung sieht vor, dass im Körper oberhalb der Öffnung und/oder der Eintrittsöffnung eine Zugangsöffnung angeordnet ist, in dem bevorzugt ein Blindflansch als Verschlusselement vorgesehen ist. Hierdurch wird es auf besonders einfache Weise möglich das Wechseln der Düse/Blende bzw. das Einstellen derselben vorzunehmen.

Weiterhin wird die erfindungsgemäße Aufgabe gelöst durch einen Bohrstrang zum Erstellen eines Bohrlochs entlang einer Bohrtrasse als HDD-Bohrung mit wenigstens zwei der zuvor beschriebenen Bohrstrangelementen, bei denen die lichten Querschnitte der Öffnungen und/oder Eintrittsöffnungen und der Austrittsöffnungen so zueinander eingestellt sind, dass am Einbaupunkt im Bohrstrang das Spülungsmedium mit jeweils vorgegebenem Volumenstrom und/oder Druck in den Ringraum abgegeben wird.

Ergänzend ist zu sagen, dass die Formulierung "und/oder" sowohl als "und"- als auch als "oder"-Verknüpfung der entsprechenden Merkmale verstanden wird.

Nachfolgend werden die Lösungen der Erfindung anhand eines bevorzugten Ausführungsbeispiels in Verbindung mit einer weiteren Zeichnung näher beschrieben.

Dabei zeigen
- Fig. 1: eine erste räumliche Ansicht eines erfindungsgemäßen Bohrstrangelements,
- Fig. 2: eine räumliche Seitenansicht zu Fig. 1,
- Fig. 3: eine räumliche Ansicht der Unterseite zu Fig. 1,
- Fig. 4: eine Ansicht zu Fig. 3 mit markierter Schnittansicht,
- Fig. 5: eine Schnittansicht eines erfindungsgemäßen Bohrstrangelements gemäß Fig. 1, geschnitten wie in Fig. 4 angezeigt,
- Fig. 6: eine räumliche Ansicht eines erfindungsgemäßen Bohrstrangelements in einem geschnitten dargestellten Bohrloch, und
- Fig. 7: ein Diagramm der Druckverluste im Ringraum in Abhängigkeit zum Volumenstrom bzw. der Länge der Bohrung.

Fig. 1 bis Fig. 6 zeigen ein erfindungsgemäßes Bohrstrangelement 10 mit einem Grundkörper 11, der rohrförmig ausgeführt ist. Der Grundkörper 11 weist an seinem vorderen Ende 12 ein männliches Verbindungselement 13 und an seinem hinteren Ende 14 ein weibliches Verbindungselement 15 auf, die jeweils mit entsprechendem Gewinde (nicht dargestellt) versehen sind.

Auf der Außenwand 16 des Grundkörpers 11 ist ein Körper 17 angeordnet, der helixartig ausgeführt ist. Im bevorzugten Ausführungsbeispiel ist der Körper 17 auf den Grundkörper 11 aufgeschweißt. Es ist allerdings auch möglich, diesen durch andere, dem Fachmann bekannte Verbindungsarten auf dem Grundkörper 11 anzuordnen. Der Körper 17 weist an einer Seitenfläche 18 eine Aufnahme- und Transportfläche 19 auf, mit der bei Rotation des Bohrstrangs (Rotationsrichtung A) und damit auch bei der Rotation des Bohrstrangelements 10, das auf einer Sohle 101 eines Bohrlochs 100 in einem Ringraum 102 zwischen Außenwand 16 des Grundkörpers 11 und einer Bohrlochwand 103 Bohrklein (nicht dargestellt) von der Aufnahme- und Transportfläche 19 von der Bohrlochsohle 101 aufgenommen und entlang der Aufnahme- und Transportfläche 19 bei der Rotation des Bohrstangenelements 10 von der Sohle 101 wegbewegt wird, bis das Bohrklein am hinteren Ende 20 der Aufnahme- und Transportfläche 19 angekommen ist, an dem das Bohrklein die Aufnahme- und Transportfläche 19 verlässt und wieder dem fließenden Bohrspülungsmedium in Flussrichtung B zugeführt wird, um aus dem Bohrloch 100 durch den Ringraum 102 abtransportiert zu werden. Die Aufnahme des Bohrkleins erfolgt an der Spitze 21 der Aufnahme- und Transportfläche 19.

Der Grundkörper 11 weist einen Innenraum 22 auf, wie dieses in Fig. 5 dargestellt ist. Durch den Innenraum 22 wird Bohrspülung von der Pumpe (nicht dargestellt) zum Bohrkopf (nicht dargestellt) entgegen der Fließrichtung B transportiert. Am Bohrkopf tritt die Bohrsuspension aus und nimmt das vom Bohrkopf gelöste Bohrklein auf und transportiert es durch den Ringraum 102 in Fließrichtung B bzw. aus dem Bohrloch 100. Um gezielt den Volumenstrom im Ringraum 102 erhöhen zu können, ist im Grundkörper 11 eine Öffnung 23 vorgesehen, die in einen Strömungskanal 24 mündet. Der Strömungskanal 24 weist eine Eintrittsöffnung 25 auf, die mit der Öffnung 23 fluchtet. Alternativ besteht die Möglichkeit, dass die Eintrittsöffnung 25 und die Öffnung 23 unterschiedliche lichte Querschnitte aufweisen. In der Öffnung 23 ist eine Düse 26 vorgesehen, die den lichten Querschnitt der Öffnung 23 bzw. in diesem Fall der Eintrittsöffnung 25 definiert.

Der Strömungskanal 24 erstreckt sich innerhalb der Wandung 27 des Grundkörpers 11 und/oder im Körper 17 bis zu einer Austrittsöffnung 28. In der Austrittsöffnung 28 ist ebenfalls eine Düse 29 angeordnet ist, die den lichten Querschnitt der Austrittsöffnung 28 definiert. Alternativ können statt der Düsen auch Blenden vorgesehen sein.

Die Austrittsöffnung 28 ist in einer rückseitig angeordneten Seitenfläche 30 des Körpers 17 angeordnet. Die Anordnung ist dabei axial zur Bohrlochmitte vorgesehen. Ein Einfallen dazu in radialer Richtung ist ebenfalls möglich, beispielsweise wenn die Bohrlochwand durch den abgegebenen Strahl der Bohrsuspension nicht gelöst wird.

Die Eintrittsöffnung 25 bzw. der Strömungskanal 24 im Bereich der Eintrittsöffnung 25 erstreckt sich bis zur Oberseite 31 des Körpers 17, um einen Zugang zur Eintrittsöffnung 25 bzw. Öffnung 23 bereitzustellen, über den die Düse 26 auswechselbar ist. In dieser Zugangsöffnung 32 ist ein Blindflansch 33 angeordnet. Dieser ist demontierbar, um die Düse 26 wechseln zu können.

Die Austrittsöffnung 28 mit der Düse 29 ist dabei so an der rückseitigen Seitenfläche 30 angeordnet, so dass die an der Düse 29 austretende Bohrsuspension das Bohrklein, das von der Aufnahme- und Transportfläche 19 aufgenommen wurde und diese am hinteren Ende 20 verlässt, von der dort austretenden Bohrsuspension mitgenommen und damit dem allgemeinen Fluss der Bohrsuspension im Ringraum 102 wieder zugeführt und entsprechend in Fließrichtung B aus dem Bohrloch 100 hinaus transportiert wird.

Werden in einem Bohrstrang mehrere Bohrstrangelemente 10 angeordnet, ist es möglich, jeden/mehrere der Bohrstrangelemente 10 mit einer individuellen Düsengarnitur bestehend aus den Düsen 26 und 29 zu bestücken, um dann jeweils die Abgabe der Bohrsuspension im Bohrloch 100 an die einzelnen Einbauorte anzupassen.

Durch das Vorsehen mehrerer Bohrstrangelemente 10 im Bohrstrang wird punktuell der Volumenstrom im Ringraum erhöht. Dieses ist in Fig. 7 durch die Zackenkurve dargestellt. Hierdurch ist es möglich, die Druckverluste im Ringraum zu reduzieren, was da dazu führt, dass insgesamt gesehen am Bohrkopf weniger Volumenstrom in den Ringraum eingebracht werden muss, womit die Druckverluste sinken und die Pumpenleistung reduziert werden kann.

Ausgehend vom Bohrkopf wird der Volumenstrom im Ringraum 102 an jedem Bohrstrangelement 10 um den zuvor eingestellten Volumenstrom erhöht. Die in Fig. 7 dargestellte Zackenkurve dient lediglich der Orientierung, um zu verdeutlichen, an welchem Punkt jeweils ein Bohrstrangelement 10 in den Bohrstrang eingebaut wurde. Die Druckverluste lassen sich aus dieser Kurve nicht ablesen.

In dem in Fig. 7 dargestellten Beispiel wurden im Bohrstrang 4 Bohrstrangelemente 10 bei einer Gesamtbohrlänge von 1.500 Metern eingesetzt. Die lichten Querschnitte/Düsen 26, 29 der einzelnen Bohrstrangelemente 10 wurden dabei so gewählt/eingestellt, dass an jedem Bohrstrangelement 10 jeweils 200 Liter pro Minute an den Austrittsöffnungen 28 abgegeben werden. Am Bohrkopf selbst ist ein Volumenstrom von 1.000 Liter pro Minute anliegend. Dieses ergibt einen Volumenstrom in Summe von 1.800 Liter pro Minute. Es hat sich überraschender Weise gezeigt, dass sich gemäß der Kurve "summierter Druckverlust" im Ringraum einen Druckunterschied von 1,8 bar bei einer Gesamtbohrlänge von 1.500 m ergibt. Die nicht zu erwartende Reduktion von fast 2 bar im Ringraum reduziert das Risiko, einen Ausbläser zu erhalten, erheblich. Gleichzeitig wird der Verschleiß erheblich reduziert und die Energiekosten werden durch die reduzierte Pumpenleistung deutlich gesenkt.

### Bezugszeichenliste

- 10: Bohrstrangelement
- 11: Grundkörper
- 12: vorderes Ende
- 13: Verbindungselement
- 14: hinteres Ende
- 15: Verbindungselement
- 16: Außenwand
- 17: Körper
- 18: Seitenfläche
- 19: Aufnahme- und Transportfläche
- 20: hinteres Ende
- 21: Spitze
- 22: Innenraum
- 23: Öffnung
- 24: Strömungskanal
- 25: Eintrittsöffnung
- 26: Düse
- 27: Wandung
- 28: Austrittsöffnung
- 29: Düse
- 30: Seitenfläche
- 31: Oberseite
- 32: Zugangsöffnung
- 33: Blindflansch
- 100: Bohrloch
- 101: Sohle
- 102: Ringraum
- 103: Bohrlochwand
- A: Rotationsrichtung
- B: Fließrichtung im Ringraum

## Patentansprüche

1. Bohrstrangelement zum Einbau in einen Bohrstrang, für das Erstellen eines Bohrlochs (100) entlang einer Bohrtrasse, insbesondere zum Verlegen einer Rohrleitung, mit einem rohrförmigen Grundkörper (11) mit beidseitigen Verbindungselementen (13, 15) zum Verbinden des Bohrstrangelements (10) mit dem Bohrstrang, wobei das Bohrstrangelement (10) einen Innenraum (22) aufweist, durch den ein Spülungsmedium für das Spülen des Bohrlochs (100) und dem Abtransport von durch einen mit dem Bohrstrang verbundenen Bohrkopf gelösten Bohrklein hindurch transportierbar ist, mit wenigstens einer mit dem Innenraum (22) verbundenen Öffnung (23) in einer Wandung (16) des Grundkörpers (11), durch die wenigstens ein Teil des durch den Innenraum fließenden Spülungsmediums in einen Ringraum (102) zwischen Bohrlochwand (103) und Grundkörper (11) gelangt, wobei an der Außenwand (16) über der Öffnung (23) wenigstens ein Körper (17) angeordnet ist, in dem zumindest teilweise ein Strömungskanal (24) angeordnet ist, dass der Strömungskanal (24) wenigstens einen Strömungsweg aufweist und strömungstechnisch mit der Öffnung (23) über eine Eintrittsöffnung (25) verbunden ist, dass der Strömungskanal (24) auf seiner von der Öffnung (23) abgewandten Seite wenigstens eine Austrittsöffnung (28) aufweist, und dass der lichte Querschnitt der Öffnung (23) und/oder Eintrittsöffnung (25) kleiner oder größer ist, als der lichte Querschnitt der Austrittsöffnung (28), wobei die Austrittsöffnung (28) im Wesentlichen axial zur Mittelachse des Bohrstrangelements (10) angeordnet ist, **dadurch gekennzeichnet, dass** es sich bei dem Bohrstrang um einen Bohrstrang für horizontal directional drilling (HDD) handelt, dass sich die Bohrtrasse von einem Startpunkt zu einen Zielpunkt sich im Wesentlichen horizontal erstreckt, dass der lichte Querschnitt der Öffnung (23) oder der Eintrittsöffnung (25) und der Austrittsöffnung (28) einstellbar ist, dass das Einstellen erfolgt, indem in wenigstens zwei von der Öffnung (23), der Eintrittsöffnung (25), innerhalb des Strömungskanals (24) und/oder in der Austrittsöffnung (28) jeweils wenigstens eine Düse (26, 29) und/oder Blende angeordnet ist, wobei die wenigstens zwei Düsen (26, 29) und/oder Blenden wechselbar ausgeführt sind, und dass die Auswahl der Düse (26, 29) und/oder Blende so erfolgt, dass am Einbaupunkt des Bohrstrangelements (10) im Bohrstrang im Bohrloch das Spülungsmedium mit jeweils vorgegebenem Volumenstrom und/oder Druck in den Ringraum (102) abgebbar ist, wobei der Volumenstrom und/oder Druck im Ringraum in Abhängigkeit geologischer Beschaffenheiten des anstehenden Gebirges festgesetzt ist, und dass der wenigstens eine Körper (17) sich auf dem Grundkörper (11) erstreckt, so dass sich der Außenradius des Grundkörpers (11) abschnittsweise vergrößert und ein Exzenter vorliegt, durch den der Bohrstrang beim Bohren zeitweise von der Bohrlochwandung (103) anhebbar ist.

2. Bohrstrangelement nach Anspruch 1, **dadurch gekennzeichnet, dass** die Austrittsöffnung (28) in einer rückseitig angeordneten Seitenfläche (30) des Körpers (17) angeordnet ist.

3. Bohrstrangelement nach Anspruch 1 oder 2, **dadurch gekennzeichnet, dass** es sich bei dem wenigstens einen Körper (17) um genau einen Körper (17) oder um zwei Körper handelt.

4. Bohrstrangelement nach Anspruch 2, **dadurch gekennzeichnet, dass** es sich bei dem wenigstens einen Körper (17) um zwei gegenüberliegende Körper (17) handelt.

5. Bohrstrangelement nach einem der Ansprüche 1 bis 4, **dadurch gekennzeichnet, dass** an dem Körper (17) eine Seitenfläche (18) vorgesehen ist, die als Aufnahme- und Transportfläche (19) für auf einer Sohle (101) des Bohrlochs abgesetztem Bohrklein ausgeführt ist.

6. Bohrstrangelement nach Anspruch 5, **dadurch gekennzeichnet, dass** die Seitenfläche (18) helixförmig in Bezug auf die Bohrlochachse ausgeführt ist.

7. Bohrstrangelement nach einem der Ansprüche 1 bis 6, **dadurch gekennzeichnet, dass** im Körper (17) oberhalb der Öffnung (23) und/oder der Eintrittsöffnung eine Zugangsöffnung (32) angeordnet ist, in dem bevorzugt ein Blindflansch (33) als Verschlusselement vorgesehen ist.

8. Bohrstrang zum Erstellen eines Bohrlochs entlang einer Bohrtrasse als HDD-Bohrung mit wenigstens zwei Bohrstrangelementen (10) nach einem der Ansprüche 1 bis 7, bei denen die lichten Querschnitte der Öffnungen (23) und/oder Eintrittsöffnungen (25) und der Austrittsöffnungen (28) so zueinander eingestellt sind, dass am Einbaupunkt im Bohrstrang das Spülungsmedium mit jeweils vorgegebenem Volumenstrom und/oder Druck in den Ringraum (102) abgegeben wird.

## Claims

1. Drill string element for installing in a drill string, for the creation of a drill hole (100) along a drill path, in particular for laying a pipeline, comprising a tubular main body (11) having bilateral connecting elements (13, 15) for connecting the drill string element (10) to the drill string, wherein the drill string element (10) has an interior (22) through which a flushing medium for the flushing of the drill hole (100) and the evacuation of drill cuttings loosened by a drill head connected to the drill string is transportable, comprising at least one opening (23), connected to the interior (22), in a wall (16) of the main body (11), through which at least a part of the flushing medium flowing through the interior makes its way into an annular space (102) between drill hole wall (103) and main body (11), wherein on the outer wall (16), over the opening (23), is arranged at least one body (17), in which is disposed, at least in part, a flow channel (24), in that the flow channel (24) has at least one flow path and is fluidically connected to the opening (23) via an inlet opening (25), in that the flow channel (24), on its side facing away from the opening (23), has at least one outlet opening (28), and in that the clear cross section of the opening (23) and/or inlet opening (25) is smaller or larger than the clear cross section of the outlet opening (28), wherein the outlet opening (28) is arranged substantially axially to the center axis of the drill string element (10), **characterized in that** the drill string is a drill string for horizontal directional drilling (HDD), **in that** the drill path extends substantially horizontally from a start point to a destination point, **in that** the clear cross section of the opening (23) or the inlet opening (25) and the outlet opening (28) is adjustable, **in that** the adjustment is carried out **in that**, in at least two of the opening (23), the inlet opening (25), within the flow channel (24), and/or in the outlet opening (28), is arranged in each case at least one nozzle (26, 29) and/or orifice plate, wherein the at least two nozzles (26, 29) and/or orifice plates are designed to be changeable, and **in that** the nozzle (26, 29) and/or orifice plate are/is selected such that, at the installation point of the drill string element (10) in the drill string in the drill hole, the flushing medium can be delivered into the annular space (102) with respectively predefined volumetric flow and/or pressure, wherein the volumetric flow and/or pressure in the annular space is fixed in dependence on the geological nature of the in-situ rock, and **in that** the at least one body (17) extends on the main body (11), so that the outside radius of the main body (11) is enlarged in some sections and an eccentric is present, by which the drill string can be periodically raised from the drill hole wall (103) in the course of the drilling.

2. Drill string element according to Claim 1, **characterized in that** the outlet opening (28) is arranged in a rear-end side face (30) of the body (17).

3. Drill string element according to Claim 1 or 2, **characterized in that** the at least one body (17) is constituted by precisely one body (17) or by two bodies.

4. Drill string element according to Claim 2, **characterized in that** the at least one body (17) is constituted by two bodies (17), lying one opposite the other.

5. Drill string element according to one of Claims 1 to 4, **characterized in that** on the body (17) is provided a side face (18), which is designed as a receiving and transport surface (19) for drill cuttings settled on a bottom (101) of the drill hole.

6. Drill string element according to Claim 5, **characterized in that** the side face (18) is designed helically in relation to the drill hole axis.

7. Drill string element according to one of Claims 1 to 6, **characterized in that** in the body (17), above the opening (23) and/or the inlet opening, is arranged an access opening (32), in which preferredly a blind flange (33) is provided as the closure element.

8. Drill string for the creation of a drill hole along a drill path as an HDD drilling, comprising at least two drill string elements (10) according to one of Claims 1 to 7, in which the clear cross sections of the openings (23) and/or inlet openings (25) and of the outlet openings (28) are set in such a way in relation to one another that at the installation point in the drill string the flushing medium is delivered into the annular space (102) with respectively predefined volumetric flow and/or pressure.

## Revendications

1. Élément de train de tiges de forage destiné à être installé dans un train de tiges de forage, pour la création d'un trou de forage (100) le long d'un tracé de forage, en particulier pour la pose d'une conduite tubulaire, comprenant un corps de base tubulaire (11) doté d'éléments de liaison bilatéraux (13, 15) pour la liaison de l'élément de train de tiges de forage (10) au train de tiges de forage, l'élément de train de tiges de forage (10) comprenant un espace intérieur (22) à travers lequel un fluide de rinçage peut être transporté pour le rinçage du trou de forage (100) et l'évacuation de déblais de forage détachés au moyen d'une tête de forage reliée au train de tiges de forage, comprenant au moins une ouverture (23) reliée à l'espace intérieur (22) dans une paroi (16) du corps de base (11), ouverture à travers laquelle passe au moins une partie du fluide de rinçage s'écoulant à travers l'espace intérieur dans un espace annulaire (102) entre la paroi de trou de forage (103) et le corps de base (11), au moins un corps (17) étant disposé au-dessus de l'ouverture (23) au niveau de la paroi extérieure (16), corps dans lequel est disposé au moins partiellement un canal d'écoulement (24), en ce que le canal d'écoulement (24) comprend au moins un trajet d'écoulement et est relié de manière fluidique à l'ouverture (23) par le biais d'une ouverture d'entrée (25), en ce que le canal d'écoulement (24) comprend au moins une ouverture de sortie (28) sur son côté opposé à l'ouverture (23), et en ce que la section transversale intérieure de l'ouverture (23) et/ou de l'ouverture d'entrée (25) est plus petite ou plus grande que la section transversale intérieure de l'ouverture de sortie (28), l'ouverture de sortie (28) étant disposée sensiblement axialement par rapport à l'axe médian de l'élément de train de tiges de forage (10), **caractérisé en ce que** le train de tiges de forage est un train de tiges de forage pour un forage directionnel horizontal (horizontal directional drilling, HDD), **en ce que** le tracé de forage s'étend sensiblement horizontalement d'un point de départ à un point d'arrivée, **en ce que** la section transversale intérieure de l'ouverture (23) ou de l'ouverture d'entrée (25) et de l'ouverture de sortie (28) est réglable, **en ce que** le réglage s'effectue par le fait que respectivement au moins une buse (26, 29) et/ou un diaphragme sont disposés dans au moins deux parmi l'ouverture (23), l'ouverture d'entrée (25), à l'intérieur du canal d'écoulement (24) et/ou dans l'ouverture de sortie (28), lesdites au moins deux buses (26, 29) et/ou diaphragmes étant réalisés de manière échangeable, et **en ce que** le choix de la buse (26, 29) et/ou du diaphragme s'effectue de telle sorte qu'au point d'installation de l'élément de train de tiges de forage (10) dans le train de tiges de forage dans le trou de forage, le fluide de rinçage peut être évacué dans l'espace annulaire (102) à un débit volumique et/ou une pression respectivement prédéfinis, le débit volumique et/ou la pression dans l'espace annulaire étant déterminés en fonction de conditions géologiques du terrain en place, et **en ce que** ledit au moins un corps (17) s'étend sur le corps de base (11), de telle sorte que le rayon extérieur du corps de base (11) s'agrandisse dans certaines régions et qu'un excentrique existe, au moyen duquel le train de tiges de forage peut être soulevé périodiquement de la paroi de trou de forage (103) lors du forage.

2. Élément de train de tiges de forage selon la revendication 1, **caractérisé en ce que** l'ouverture de sortie (28) est disposée dans une surface latérale (30) du corps (17) disposée du côté arrière.

3. Élément de train de tiges de forage selon la revendication 1 ou 2, **caractérisé en ce que** ledit au moins un corps (17) est exactement un corps (17) ou deux corps.

4. Élément de train de tiges de forage selon la revendication 2, **caractérisé en ce que** ledit au moins un corps (17) est deux corps opposés (17).

5. Élément de train de tiges de forage selon l'une des revendications 1 à 4, **caractérisé en ce qu'**une surface latérale (18) est prévue sur le corps (17), laquelle est réalisée en tant que surface de réception et de transport (19) pour des déblais de forage déposés sur un fond (101) du trou de forage.

6. Élément de train de tiges de forage selon la revendication 5, **caractérisé en ce que** la surface latérale (18) est réalisée de manière hélicoïdale par rapport à l'axe de trou de forage.

7. Élément de train de tiges de forage selon l'une des revendications 1 à 6, **caractérisé en ce qu'**une ouverture d'accès (32) est disposée dans le corps (17) au-dessus de l'ouverture (23) et/ou de l'ouverture d'entrée, ouvertures d'accès dans laquelle est prévue de préférence une bride pleine (33) en tant qu'élément de fermeture.

8. Train de tiges de forage pour la création d'un trou de forage le long d'un tracé de forage en tant que forage HDD, comprenant au moins deux éléments de train de tiges de forage (10) selon l'une des revendications 1 à 7, dans lesquels les sections transversales intérieures des ouvertures (23) et/ou des ouvertures d'entrée (25) et des ouvertures de sortie (28) sont réglées les unes par rapport aux autres de telle sorte qu'au point d'installation dans le train de tiges de forage, le fluide de rinçage est évacué dans l'espace annulaire (102) à un débit volumique et/ou une pression respectivement prédéfinis.
